# FASCICULE DE BREVET EUROPEEN

(11) **EP 0 878 622 B1**
(45) Date de publication et mention de la délivrance du brevet: **06.08.2003**
(21) Numéro de dépôt: 98401167.6
(22) Date de dépôt: 15.05.1998
(51) Int. Cl.: F02M 61/14

(54) **Une bride de fixation d'un injecteur**
Befestigungsflansch eines Einspritzventils
Fixing flange of an injector

(30) Priorité: 16.05.1997 FR 9706024
(43) Date de publication de la demande: 18.11.1998
(73) Titulaire: Renault s.a.s., 92100 Boulogne Billancourt (FR)
(72) Inventeur: Cochet, Stéphane, 92000 Nanterre (FR); Delaigue, Laurent, 92130 Issy les Moulineaux (FR)
(74) Mandataire: Srour, Elie

(56) Documents cités:
- EP-A- 0 627 553
- AT-B- 293 792
- DE-A- 4 315 233
- FR-A- 2 670 534
- GB-A- 448 089

## Description

La présente invention concerne un agencement pour la fixation d'un injecteur de carburant sur la culasse d'un moteur de véhicule automobile, et plus particulièrement la bride de maintien de l'injecteur. Une culasse d'un moteur comprenant un agencement pour la fixation d'un injecteur selon le préambule de la revendication 1 est connue du document FR 2 670 534 A.

Les moteurs des véhicules automobiles utilisent de plus en plus d'injecteurs à la place de carburateurs. L'injecteur propulse le carburant soit directement dans le cylindre, soit dans une chambre d'admission où se fait le mélange air/carburant. Pour amener le carburant du réservoir vers le cylindre ou sa conduite d'admission, l'injecteur traverse une partie de la culasse. Le logement de la culasse dans lequel est reçu l'injecteur est sensiblement perpendiculaire à la face interne de la culasse. Le logement de la culasse prévu pour recevoir l'injecteur est un logement étagé, qui est relativement étroit pour un guidage précis du corps et plus particulièrement du nez de l'injecteur.

Cet agencement présente un certain nombre de problèmes. Le problème principal est un problème d'étanchéité entre la cavité d'admission, constituée soit par le cylindre lui-même, soit par sa conduite d'admission, et le logement de la culasse prévu pour recevoir le corps et le nez de l'injecteur. Pour éviter toute fuite de carburant dans le logement de l'injecteur, l'extrémité inférieure du corps de l'injecteur repose sur un joint d'étanchéité. L'étanchéité est alors assurée par le serrage axial de l'injecteur vers la culasse et sur le joint. Cependant, ce dispositif nécessite un effort parfaitement axial de serrage de l'extrémité inférieure du corps de l'injecteur sur le joint d'étanchéité.

En effet, l'un des problèmes réside dans le fait que le logement de la culasse qui accueille le corps de l'injecteur est relativement étroit. En particulier, la portion de la culasse qui ne laisse dépasser uniquement que le nez de l'injecteur est relativement longue et étroite par rapport au diamètre du nez de l'injecteur.

De ce fait, tout effort non axial appliqué sur le haut du corps de l'injecteur risque d'endommager la partie du corps se trouvant dans le logement de la culasse, et en particulier le nez de l'injecteur.

De plus, tout effort non axial sur le haut du corps de l'injecteur aura tendance à comprimer une partie du joint tout en surélevant la partie diamétralement opposée qui ne peut par conséquent plus assurer convenablement son rôle d'étanchéité.

Pour remédier à ces différents problèmes, il est souhaitable d'appliquer au corps de l'injecteur des efforts qui soient uniquement axiaux.

Dans ce but, il a déjà été proposé, notamment dans le brevet GB-A-2.153.908 d'utiliser une bride de fixation d'un injecteur consistant principalement en un levier dont la partie centrale comporte un trou qui est traversé par la partie haute du corps de l'injecteur, dont l'une des extrémités est en appui sur une partie de la surface externe de la culasse, et dont l'autre extrémité comprend un perçage fileté dans lequel est placée une tige filetée, solidaire de la culasse, qui reçoit un écrou de serrage. La partie centrale du levier comporte une bosse, en forme générale de portion de cylindre, qui prend appui axialement sur une face plane du haut du corps de l'injecteur. L'ensemble de ce dispositif forme ainsi un levier dont l'axe est réalisé par l'extrémité libre du palier en appui sur la culasse, et la force est appliquée par le vissage de l'écrou sur la tige filetée, ce qui a pour effet d'enfoncer la partie centrale comprenant la bosse.

Le point d'application de la force se fait sur le haut du corps de l'injecteur par la partie centrale du palier et plus particulièrement par la bosse mentionnée. Du fait de la forme cylindrique de la bosse, les efforts sur le corps de l'injecteur sont verticaux. Cependant ils ne sont pas strictement axiaux, la bosse qui se trouve au centre du palier étant située sur un cercle dont le centre est l'extrémité libre du palier en appui sur la surface de la culasse. La bosse est donc susceptible d'être décalée et de ne plus exercer les efforts sur l'axe même du corps de l'injecteur.

Selon un autre système connu, une bride de fixation prend appui sur un anneau élastique immobilisé dans une gorge radiale d'une partie centrale du corps de l'injecteur et elle est fixée axialement par deux vis serrées dans les trous taraudés de la culasse.

Cependant, la mise en place de cette bride de fixation de l'injecteur pose un problème. En effet, les vis sont serrées l'une après l'autre dans la culasse, ce qui a pour effet de déséquilibrer la bride de fixation, et d'entraîner le corps de l'injecteur en flexion, ce qui risque de le tordre ou de l'endommager.

De plus, le fait de serrer une vis avant les autres implique le risque de voir l'anneau élastique être expulsé hors de la gorge radiale si les efforts ne sont pas strictement axiaux et si, par conséquent, l'appui de la bride de fixation n'est pas réparti de façon régulière.

Pour remédier à tous ces inconvénients, la présente invention propose un nouvel agencement pour la fixation d'un injecteur qui permet d'avoir une répartition axiale des efforts, en particulier lors du montage des vis de fixation sur la bride de maintien du corps de l'injecteur.

A cet effet, il est proposé d'utiliser une culasse d'un moteur comprenant un agencement pour la fixation d'un injecteur de carburant selon la revendiction 1.

Selon d'autres caractéristiques de l'invention :
- la sphère définissant les surfaces de contact entre la bride de fixation et l'élément de liaison a son centre situé sur l'axe de l'injecteur afin d'avoir une répartition axiale du serrage ;
- l'élément de liaison entre la bride de fixation et l'injecteur est une pièce rapportée, fixée sur le corps de l'injecteur ;
- l'élément de liaison prend appui axialement, dans le sens du serrage, contre un anneau élastique d'arrêt immobilisé dans une gorge radiale du corps de l'injecteur ;
- l'élément de liaison entre la bride de fixation et le corps de l'injecteur est de forme générale tubulaire, traversé par le corps de l'injecteur, comporte une surface supérieure sphérique, et possède dans sa face inférieure une gorge pour prendre appui sur l'anneau élastique d'arrêt ;
- l'élément de liaison situé entre la bride de fixation et le corps de l'injecteur est réalisé venu de matière avec le corps de l'injecteur ;
- l'une des vis de maintien de la bride de fixation est une vis épaulée qui comporte une tête, en appui axial sur la bride à partir de laquelle s'étend un premier tronçon axial du corps de la vis, prolongé par un tronçon fileté d'extrémité de diamètre inférieur, les deux tronçons étant délimités par une surface inférieure annulaire d'épaulement qui vient au contact de la face externe de la culasse, et la longueur du premier tronçon détermine le jeu axial entre la culasse et la bride de fixation ;
- l'élément de liaison est situé axialement sensiblement au milieu du corps de l'injecteur, et le corps de l'injecteur s'étend à travers un trou de la bride de fixation de forme générale conique, afin de ménager un jeu radial entre la bride de fixation et le corps de l'injecteur lors du serrage de la bride.

D'autres caractéristiques et avantages de l'invention apparaîtront à la lecture de la description détaillée qui suit pour la compréhension de laquelle on se reportera aux dessins annexés dans lesquels :
- la figure 1 représente une vue, partiellement en coupe axiale selon un état de la technique ;
- la figure 2 est une vue similaire à celle de la figure 1 qui illustre un agencement conforme à l'invention en cours de montage et avant le serrage ;
- la figure 3 est une vue similaire à celle de la figure 2, après le montage des différentes pièces et le serrage des vis.

Dans la description, des éléments identiques seront désignés par les même chiffres de référence.

On a représenté aux figures 1 à 3 un injecteur 10 comprenant un corps cylindrique 12 dont une partie inférieure 14 est engagée dans un logement étagé 16 d'une culasse 18. La face annulaire d'extrémité inférieure 20 de l'extrémité 14 du corps 12 de l'injecteur 10 repose sur un joint annulaire d'étanchéité 22, lui-même reposant axialement sur un épaulement inférieur 17 du logement 16 de la culasse 18.

La partie inférieure 14 du corps 12 de l'injecteur 10 est prolongée à son extrémité inférieure par un nez d'injecteur 24, ou buse d'injection, qui sert à injecter le carburant dans le cylindre ou dans son conduit d'admission. Le logement étagé 16 de la culasse 18 traverse celle-ci et débouche vers le bas dans une cavité d'admission 26 délimitée notamment par une portion 28 de la face interne de la culasse 18. Ainsi, le nez 24 de l'injecteur 10 peut injecter le carburant dans la cavité d'admission.

Comme on peut le voir en particulier sur la figure 1, et selon une conception connue, le corps 12 de l'injecteur 10 comprend sensiblement en sa partie centrale une gorge radiale 30 dans laquelle est fixé un anneau élastique 32. Sur cet anneau 32 prend appui axialement une bride 34 de fixation de l'injecteur 10 sur la culasse 18. Cette bride 34 maintient le corps 12 de l'injecteur 10 pour le serrer axialement en appui étanche contre le joint d'étanchéité 22. La bride 34 de fixation est traversée dans ses parties latérales par des trous 36 d'orientation axiale qui sont traversés par des vis 38 de maintien de la bride de fixation 34.

La position verticale de la gorge radiale 30 par rapport à une portion 40 de la face externe 40 de la culasse 18 détermine un jeu axial nécessaire pour le serrage, entre la bride de fixation 34 et la culasse 18.

Conformément à l'invention, et comme on peut le voir plus particulièrement sur les figures 2 et 3, une bride de fixation 42 comporte une face inférieure 44 de forme sphérique concave. Cette face inférieure sphérique est complémentaire de la face supérieure sphérique convexe 48 d'un élément de liaison 46, de forme générale tubulaire.

Les surfaces sphériques 44 et 48 qui viennent en appui l'une sur l'autre ont un centre qui, comme on peut le voir plus particulièrement sur la figure 3, est situé sur l'axe X-X de l'injecteur 10. Avantageusement, la sphère qui définit les surfaces 44 et 48, a un diamètre d'environ soixante millimètres.

C'est ici l'élément de liaison 46 qui prend appui sur l'anneau élastique 32 logé dans la gorge radiale 30.

La bride de fixation 42 à surface sphérique est, de même que précédemment, traversée en son centre par le corps 12 de l'injecteur 10. Cependant, la paroi interne 50 du trou central de la bride de fixation sphérique 42 est en forme semblable d'un tronc de cône renversé.

De même que précédemment, les parties latérales de la bride de fixation sphérique 42 sont traversées axialement par les trous qui accueillent les vis de serrage.

Conformément à l'invention, l'une des vis de serrage est modifiée. Il s'agit d'une vis épaulée 52 comportant une tête 54 en appui axial sur la face supérieure plane 45 de la bride de fixation sphérique 42. Cette tête 54 est prolongée par un premier tronçon axial lisse 56, lui-même prolongé par un tronçon fileté 58 de diamètre inférieur. Le second tronçon fileté 58 est prévu pour être vissé un trou taraudé de la culasse 18.

La différence de diamètre entre les deux tronçons 56 et 58 de la vis 52 définit une surface annulaire d'épaulement 60 qui prend appui sur la face externe 40 de la culasse 18.

Le serrage est complété par au moins une seconde vis 62, qui est une vis classique non épaulée.

La vis épaulée 52 peut, bien entendu, être remplacée par une vis classique, semblable à la seconde vis 62, à laquelle on adjoint un élément complémentaire formant entretoise et faisant office d'épaulement. Cet élément supplémentaire est alors tubulaire, il est traversé axialement sur toute sa longueur par la partie filetée de la vis, sur laquelle il est serré, et il est en appui axial sur la partie inférieure de la tête de la vis 62. Ainsi, l'élément supplémentaire est serré entre la tête de la vis 62, et la face externe 40 de la culasse 18.

Cet élément peut être réalisé à partir d'un matériau quelconque, suffisamment rigide pour résister à la force qui lui est appliquée. Avantageusement, et pour des raisons de coûts plus faibles, il peut être réalisé en matériau plastique, notamment en polyamide.

Pour le montage de l'ensemble et conformément à l'invention, on met axialement en place, par l'extrémité inférieure libre 20 du corps 12 de l'injecteur 10, d'abord la bride de fixation sphérique 42, puis la pièce de liaison 46 dont la face supérieure 48 est de forme sphérique, puis l'anneau élastique 32 dans la gorge 30 du corps 12 de l'injecteur 10. On met alors en place la vis épaulée 52 avant les autres vis.

On met ensuite le tout en place sur la culasse avec interposition du joint d'étanchéité 22.

Le fait d'avoir entre la pièce de liaison 46 et la bride de fixation 42 des surfaces de contact 44 et 48, qui sont de forme sphérique et qui coopèrent l'une avec l'autre, permet d'avoir une répartition axiale des efforts de serrage appliqués sur le corps 12 de l'injecteur 10 par l'intermédiaire de la pièce de liaison 46, et ceci quelle que soit l'inclinaison de la bride de fixation sphérique 42, par rapport à l'axe X-X de l'injecteur. La vis épaulée 52 est mise en place en premier, et lors du vissage de l'autre vis 62, les efforts sur le corps 12 de l'injecteur 10 restent axiaux, sans risque de déformation de l'injecteur 10 ou d'autres problèmes.

Ce mode de mise en place est facilité par le trou central de la bride de fixation sphérique 42, dont la paroi 50 a une forme générale de tronc de cône inversé qui permet de garder une certaine inclinaison de la bride de fixation sphérique 42 par rapport au corps 12 de l'injecteur 10, sans risquer d'abîmer ce dernier.

Lors du montage, la longueur du premier tronçon lisse 56 de la vis épaulée 52, en accord avec la position verticale de l'anneau élastique 32, délimite le jeu nécessaire au serrage entre la face supérieure 40 de la culasse 18 et la bride de fixation sphérique 52.

L'ensemble du serrage axial permet une répartition du serrage égale sur toute la circonférence du joint d'étanchéité 22, ce qui empêche ainsi toute impureté de rentrer dans le logement 16 de la culasse 18. Ce serrage permet de plus de supprimer le risque de voir l'anneau élastique 32 être expulsé hors de la gorge radiale 30, et d'éviter tout fléchissement du corps 12 de l'injecteur 10 provoqué par des efforts autres qu'axiaux.

A titre de variante, l'anneau élastique 32 immobilisé dans la gorge radiale 30 du corps 12 de l'injecteur et l'élément de liaison 46 peuvent être remplacés par un autre élément de liaison venu de matière avec le corps de l'injecteur et dont une partie de la face supérieure aurait une forme sphérique.

## Revendications

1. Culasse (18) d'un moteur comprenant un agencement pour la fixation d'un injecteur (10) de carburant, du type dans lequel l'injecteur comporte un corps (12) dont une partie traverse axialement un logement cylindrique (16) de la culasse (18) pour permettre à un nez (24) de projection de carburant, qui prolonge une extrémité axiale inférieure (20) du corps (12) de l'injecteur (10), de déboucher dans une cavité d'admission (26) de carburant délimitée par une face interne (28) de la culasse (18), du type dans lequel l'injecteur (10) est serré axialement sur la culasse (18) par une bride de fixation (42) qui prend appui sur un élément de liaison (46) solidaire de la partie centrale du corps (12) de l'injecteur (10), et qui est sollicitée axialement vers la culasse (18) par des vis axiales vissées dans la culasse (18), un jeu axial étant aménagé entre la bride de fixation (42) et une face externe (40) de la culasse (18), et du type comprenant un joint d'étanchéité (22) sur lequel prend appui axialement l'extrémité inférieure (20) du corps (12) de l'injecteur (10) pour assurer l'étanchéité entre le logement (16) du corps (12) de l'injecteur (10) et la cavité d'admission (26) de carburant délimitée par la face interne (28) de la culasse (18), **caractérisé en ce que** la forme des surfaces complémentaires de contact (44, 48) entre la bride de fixation (42) et l'élément de liaison (46) est sphérique, **en ce que** l'élément de liaison (46) est situé axialement sensiblement au milieu du corps (12) de l'injecteur, et **en ce que** le corps (12) de l'injecteur (10) s'étend à travers un trou (50) de la bride de fixation de forme générale conique, afin de ménager un jeu radial entre la bride de fixation (42) et le corps (12) de l'injecteur (10) lors du serrage de la bride (42).

2. Agencement pour la fixation d'un injecteur (10) selon la revendication 1, **caractérisé en ce que** la sphère définissant les surfaces de contact (44, 48) entre la bride de fixation (42) et l'élément de liaison (46) a son centre situé sur l'axe de l'injecteur (10) afin d'avoir une répartition axiale du serrage.

3. Agencement pour la fixation d'un injecteur (10) selon la revendication 2, **caractérisé en ce que** l'élément de liaison (46) entre la bride de fixation (42) et l'injecteur (10) est une pièce rapportée, fixée sur le corps (12) de l'injecteur (10).

4. Agencement pour la fixation d'un injecteur (10) selon la revendication 3, **caractérisé en ce que** l'élément de liaison (46) prend appui axialement, dans le sens du serrage, contre un anneau élastique d'arrêt (32) immobilisé dans une gorge radiale (30) du corps (12) de l'injecteur (10).

5. Agencement pour la fixation d'un injecteur (10) selon la revendication 4, **caractérisé en ce que** l'élément de liaison (46) entre la bride de fixation et le corps (12) de l'injecteur (10) est de forme générale tubulaire, traversé par le corps (12) de l'injecteur (10), comporte une surface supérieure (48) sphérique, et possède dans sa face inférieure une gorge pour prendre appui sur l'anneau élastique d'arrêt (32).

6. Agencement pour la fixation d'un injecteur (10) selon la revendication 1, **caractérisé en ce que** l'élément de liaison (46) situé entre la bride de fixation (42) et le corps (12) de l'injecteur (10) est réalisé venu de matière avec le corps (12) de l'injecteur (10).

7. Agencement pour la fixation d'un injecteur (10) selon l'une quelconque des revendications précédentes, **caractérisé en ce que** l'une des vis (52) de maintien de la bride de fixation (42) est une vis épaulée qui comporte une tête (54), en appui axial sur la bride (42) à partir de laquelle s'étend un premier tronçon axial (56) du corps de la vis, prolongé par un tronçon fileté (58) d'extrémité de diamètre inférieur, les deux tronçons étant délimités par une surface inférieure annulaire (60) d'épaulement qui vient au contact de la face externe (40) de la culasse (18), et **en ce que** la longueur du premier tronçon détermine le jeu axial entre la culasse (18) et la bride de fixation (42).

## Patentansprüche

1. Zylinderkopf (18) für einen Motor, mit einer Anordnung für die Befestigung eines Einspritzventils (10) für den Kraftstoff, wobei das Einspritzventil ein Gehäuse (12) aufweist, von dem ein Teil in Axialrichtung eine zylindrische Aussparung (16) im Zylinderkopf (18) durchsetzt, sodass eine Spitze (24) für das Einspritzen von Kraftstoff, die das untere axiale Ende (20) des Einspritzventils (10) verlängert, in einer Einlasskammer (26) für den Kraftstoff mündet, die durch eine Innenseite (28) des Zylinderkopfes (18) begrenzt wird, wobei das Einspritzventil (10) in Axialrichtung im Klemmsitz im Zylinderkopf (18) durch einen Befestigungsflansch (42) gehalten wird, der sich auf einem Verbindungselement (46) abstützt, welches fest mit dem Mittenabschnitt des Gehäuses (12) des Einspritzventils (10) verbunden ist und das in Axialrichtung zum Zylinderkopf (18) hin durch in Axialrichtung in den Zylinderkopf (18) eingeschraubte Schrauben beaufschlagt wird, wobei ein Axialspiel zwischen dem Befestigungsflansch (42) und einer Außenseite (40) des Zylinderkopfes (18) besteht und wobei eine Dichtung (22) vorgesehen ist, auf der sich in Axialrichtung das untere Ende (20) des Gehäuses (12) des Einspritzventils (10) abstützt zur Erzielung einer Abdichtung zwischen der Aussparung (16) für das Gehäuse (12) des Einspritzventils (10) und der Einlasskammer (26) für den Kraftstoff, die durch die Innenseite (28) des Zylinderkopfes (18) begrenzt wird, **dadurch gekennzeichnet, dass** die zueinander komplementären Kontaktflächen (44,46) des Befestigungsflansches (42) und des Verbindungselementes (46) kugelförmig ausgestaltet sind, dass das Verbindungselement (46) in Axialrichtung im wesentlichen in der Mitte des Gehäuses (12) des Einspritzventils angeordnet ist und dass das Gehäuse (12) des Einspritzventils eine Öffnung (50) im Befestigungsflansch durchsetzt, die im wesentlichen konisch ausgestaltet ist zum Erhalt eines Radialspiels zwischen dem Befestigungsflansch (42) und dem Gehäuse (12) des Einspritzventils (10) während des Einbaus des Flansches (42).

2. Anordnung für die Befestigung eines Einspritzventils (10) nach Anspruch 1, **dadurch gekennzeichnet, dass** der Mittelpunkt der Kugel, die durch die Kontaktflächen (44,48) zwischen dem Befestigungsflansch (42) und dem Verbindungselement (46) definiert ist, auf der Achse des Einspritzventils (10) angeordnet ist um eine axiale Verteilung der Klemmkraft zu erzielen.

3. Anordnung für die Befestigung eines Einspritzventils (10) nach Anspruch 2, **dadurch gekennzeichnet, dass** das Verbindungselement (46) zwischen dem Befestigungsflansch (42) und dem Einspritzventil (10) ein Einsatzteil ist, das am Gehäuse (12) des Einspritzventils (10) befestigt ist.

4. Anordnung für die Befestigung eines Einspritzventils (10) nach Anspruch 3, **dadurch gekennzeichnet, dass** sich das Verbindungselement (46) in Axialrichtung und in Richtung der Klemmkraft auf einem elastischen Haltering (32) abstützt, der in einer radialen Nut (30) des Gehäuses (12) des Einspritzventils (10) festgelegt ist.

5. Anordnung für die Befestigung eines Einspritzventils (10) nach Anspruch 4, **dadurch gekennzeichnet, dass** das Verbindungselement (46) zwischen dem Befestigungsflansch und dem Gehäuse (12) des Einspritzventils (10) eine im wesentlichen rohrförmige Gestalt aufweist, wobei es vom Gehäuse (12) des Einspritzventils durchsetzt wird, sowie mit einer kugelförmigen Oberfläche (48) versehen ist und auf seiner Unterseite eine Nut aufweist um sich auf dem elastischen Haltering (32) abzustützen.

6. Anordnung für die Befestigung eines Einspritzventils (10) nach Anspruch 1, **dadurch gekennzeichnet, dass** das Verbindungselement (46) zwischen dem Befestigungsflansch (42) und dem Gehäuse (12) des Einspritzventils (10) einstückig mit dem Gehäuse (12) des Einspritzventils (10) hergestellt worden ist.

7. Anordnung für die Befestigung eines Einspritzventils (10) nach einem der vorhergehenden Ansprüche, **dadurch gekennzeichnet, dass** eine der Schrauben (52) für die Halterung des Befestigungsflansches (42) eine gestufte Schraube ist, die einen Schraubenkopf (54) aufweist zur axialen Anlage am Flansch (42), an den sich ein erster axialer Abschnitt (56) des Schaubenkörpers anschließt, der durch einen zweiten mit einem Gewinde versehenen Endabschnitt (58) mit geringerem Durchmesser verlängert ist, wobei die beiden Abschnitte durch eine untere ringförmige Schulterfläche (60) begrenzt sind, die in Kontakt steht mit der Außenseite (40) des Zylinderkopfes (18) und dass die Länge des ersten Abschnitts das Axialspiel zwischen dem Zylinderkopf (18) und dem Befestigungsflansch (42) bestimmt.

## Claims

1. Cylinder head (18) of an engine, comprising an arrangement for the attachment of a fuel injector (10), of the type wherein the injector comprises a body (12), a part of which passes axially through a cylindrical housing (16) of the cylinder head (18) in order to allow a nose (24) for projecting fuel, that is an extension of a lower axial extremity (20) of the body (12) of the injector (10), to open out into a fuel intake chamber (26) delimited by an internal face (28) of the cylinder head (18), of the type wherein the injector (10) is tightened axially onto the cylinder head (18) by means of a fixing flange (42) that bears upon a connecting element (46) integral with the central part of the body (12) of the injector (10), and which is loaded towards the cylinder head (18) by axial screws screwed into the cylinder head (18), an axial clearance being formed between the fixing flange (42) and an external face (40) of the cylinder head (18), and of the type comprising a sealing gasket (22) upon which the lower extremity (20) of the body (12) of the injector (10) bears axially in order to provide sealing between the housing (16) for the body (12) of the injector (10) and the fuel intake chamber (26) delimited by the internal face (28) of the cylinder head (18), **characterised in that** the shape of the complementary contact surfaces (44, 48) between the fixing flange (42) and the connecting element (46) is spherical, **in that** the connecting element (46) is located axially substantially in the centre of the body (12) of the injector, and **in that** the body (12) of the injector (10) extends through an aperture (50) in the fixing flange, generally conical in shape, in order to form a radial clearance between the fixing flange (42) and the body (12) of the injector (10) when the flange (42) is tightened.

2. Arrangement for the attachment of an injector (10) according to claim 1, **characterised in that** the sphere defining the contact surfaces (44, 48) between the fixing flange (42) and the connecting element (46) has its centre located upon the axis of the injector (10) in order for the tightening to be distributed axially.

3. Arrangement for the attachment of an injector (10) according to claim 2, **characterised in that** the connecting element (46) between the fixing flange (42) and the injector (10) is an additional part fixed onto the body (12) of the injector (10).

4. Arrangement for the attachment of an injector (10) according to claim 3, **characterised in that** the connecting element (46) bear axially, in the direction of tightening, against an elastic thrust ring (32) fixed into a radial throat (30) of the body (12) of the injector (10).

5. Arrangement for the attachment of an injector (10) according to claim 4, **characterised in that** the connecting element (46) between the fixing flange and the body (12) of the injector (10) is of a generally tubular shape, passed through by the body (12) of the injector (10), comprises a spherical upper surface (48), and in its lower face has a throat for bearing against the elastic thrust ring (32).

6. Arrangement for the attachment of an injector (10) according to claim 1, **characterised in that** the connecting element (46) located between the fixing flange (42) and the body (12) of the injector (10) is fabricated integrally with the body (12) of the injector (10).

7. Arrangement for the attachment of an injector (10) according to any one of the preceding claims, **characterised in that** one of the screws (52) for retaining the fixing flange (42) is a shouldered screw (54) axially bearing upon the flange (42) from which there extends a first axial portion (56) of the screw body, extended by a threaded extremity portion (58) of a smaller diameter, the two portions being delimited by a lower annular shoulder surface (60) that comes into contact with the external face (40) of the cylinder head (18), and **in that** the length of the first portion determines the axial clearance between the cylinder head (18) and the fixing flange (42).
